# EUROPÄISCHE PATENTSCHRIFT

(11) **EP 0 203 362 B1**
(45) Veröffentlichungstag und Bekanntmachung des Hinweises auf die Patenterteilung: **12.07.1989**
(21) Anmeldenummer: 86105571.3
(22) Anmeldetag: 22.04.1986
(51) Int. Cl.: A47B 9/04

(54) **Höhenverstellbarer Tisch o. dgl.**
Table or the like adjustable in height
Table réglable en hauteur ou similaire

(30) Priorität: 30.04.1985 DE 3515491
(43) Veröffentlichungstag der Anmeldung: 03.12.1986
(73) Patentinhaber: Roericht, Hans, Prof., D-7900 Ulm (DE)
(72) Erfinder: Biggel, Franz, D-7988 Wangen (DE)
(74) Vertreter: Patentanwälte Eisele, Otten & Roth

(56) Entgegenhaltungen:
- AT-B- 331 448
- DE-A- 2 232 278
- FR-A- 2 504 789
- US-A- 3 521 341

## Beschreibung

Die Erfindung betrifft eine Einrichtung zur stufenlosen Höhenverstellung von Tischen, Stühlen o. dgl., mit einem äußeren Standrohr und einem inneren Hubrohr, die gegeneinander mittels einer Rollenführung und eines Spindelantriebs axial verschiebbar sind.

Zur Höhenverstellung von Tischen, Stühlen, Fußauflagen, Stativen usw. sind eine Vielzahl von konstruktiven Lösungen bekannt. Die Höhenverstellung einer Tischplatte kann beispielsweise durch eine horizontale Spindel geschehen, an welche sich ein, bei Drehung der Spindel auseinander greifendes Scherensystem befindet. Weiterhin kann die Höhenverstellbarkeit durch eine bloße Gasdruckfeder geschehen, wobei Führungsmittel zur Führung der Vertikalbewegung des Tisches notwendig sind. Die Höhenverstellbarkeit einer Platte kann auch mittels einer Zahnstangenführung geschehen, an welche ein geführtes Zahnrad sich auf und ab bewegt.

Die bekannten Einrichtungen zur Höhenverstellung eines Tisches o. dgl. eignen sich nicht zur Herstellung eines Tisches, der gleichermaßen sowohl im Stehen als auch im Sitzen verwendet werden kann, der insbesondere robust ist und dessen Herstellungskosten durch konstruktive Maßnahmen niedrig gehalten werden sollen. Weiterhin weisen die bekannten Einrichtungen unschöne, oftmals störende Betätigungseinrichtungen wie Hebel, Gestänge usw. auf.

Aus der FR-A-2 504 798 ist eine Einrichtung zur stufenlosen Höhenverstellung von Tischen, Stühlen o. dgl. bekannt geworden, bei welcher ebenfalls ein äußeres Standrohr mit einem inneren Hubrohr kombiniert ist, wobei eine Rollenführung zur Führung des Hubrohres im Standrohr vorgesehen ist. Die axiale Verschiebbarkeit erfolgt über einen motorisch angetriebenen Spindelantrieb. Diese Konstruktion erfordert eine zusätzliche Energiequelle zur Betätigung der Einrichtung.

Der Erfindung liegt deshalb die Aufgabe zugrunde, die Nachteile der bekannten Einrichtungen zu vermeiden und insbesondere eine Höhenverstelleinrichtung vorzugsweise für einen Arbeitstisch zu schaffen, der sowohl im Stehen als auch im Sitzen im vollen Umfang den Anforderungen gerecht wird. Weiterhin soll die Einrichtung trotz Höhenverstellbarkeit niederkomplex anmutend aussehen.

Diese Aufgabe wird ausgehend von einer Einrichtung der einleitend bezeichneten Art erfindungsgemäß durch die kennzeichnenden Merkmale des Anspruchs 1 gelöst.

Die Erfindung hat gegenüber den bekannten Einrichtungen den Vorteil, daß hiermit ein überaus praktischer Arbeitstisch geschaffen werden kann, der in seiner Höhe leicht zu verstellen ist, in jeder Lage ohne zusätzliche Hilfsmittel arretiert ist und dessen Verstelleinrichtung durch die Fußbedienung ein Höchstmaß an Komfort bietet. Die Einrichtung hat weiterhin den Vorteil, daß sie von allen Richtungen gleichermaßen gut zu bedienen ist. Weiterhin bietet sie durch fehlende Bedienungselemente ein visuelles ruhiges Bild, d. h. ein gefälliges Aussehen. Darüber hinaus erlaubt es die erfindungsgemäße Lagerung des Hubrohres mittels einer Rollenführung, daß unbearbeitete Präzisions-Stahlrohre Verwendung finden, s& daß die Konstruktion insgesamt kostengünstig gehalten werden kann.

Weitere Einzelheiten und zweckmäßige Ausgestaltungen der Erfindung sind in den Unteransprüchen dargestellt und in der nachfolgenden Beschreibung unter Angabe weiterer Vorteile anhand der Zeichnungen näher erläutert. Es zeigen
Fig. 1 eine Prinzipdarstellung eines ersten Ausführungsbeispieles mit Gasfederunterstützung,
Fig. 2 eine Prinzipdarstellung eines weiteren Ausführungsbeispiels mit Schraubenfederunterstützung,
Fig.3 3 eine genauere Darstellung der Konstruktion gem. Fig. 1 in Seitenansicht und
Fig. 4 die Darstellung nach Fig. 3 in Draufsicht,
Fig.5 5 eine genauere Darstellung des Ausführungsbeispiels nach Fig. 2 und
Fig. 6 eine Draufsicht der Darstellung nach Fig. 5.

Die Erfindung ist in den Figuren 1 bis 6 anhand eines höhenverstellbaren Arbeitstisches dargestellt. In der prinzipiellen Darstellung der Erfindung in den Figuren 1 und 2 besteht der höhenverstellbare Arbeitstisch aus einer Tischplatte 11 die an einem Hubrohr 12 befestigt ist. Das Hubrohr 12 bewegt sich in einem Standrohr 13 auf und nieder, wobei die Führung eine in zwei Ebenen gelagerte Rollenführung 14 übernimmt. Die Auf- und Abwärtsbewegung des Hubrohres 12 übernimmt ein Spindelantrieb 15, dessen Spindelmutter 16 mit dem Hubrohr 12 verbunden ist. Der Antrieb der Spindel erfolgt über ein Planetenreibradgetriebe 17, welches von einer Schwungscheibe 18 angetrieben wird. Ein Grundgestell 19 dient als Standfuß des Arbeitstisches 10. In der Fig. 1 erfolgt die Unterstützung der Höhenverstellung mittels einer Gasfeder 20. Die gleiche Aufgabe übernimmt eine als Druckfeder ausgebildete Ausgleichsfeder 21 im Ausführungsbeispiel nach Fig. 2, wobei ein zusätzliches unteres äußeres Federführungsrohr 22 und ein oberes, inneres Federführungsrohr 23 vorgesehen ist.

Das in den Figuren 3 und 4 in weiteren Einzelheiten dargestellte Ausführungsbeispiel nach Fig. 1 weist gleiche Bezugszeichen für gleiche Teile auf. Die Draufsicht nach Fig. 4 läuft entlang der Schnittlinie A - A in Fig. 3.

Ergänzend zur Darstellung in Fig. 1 wird anhand der Darstellung in Fig. 3 und 4 die Höhenverstellung näher erläutert. Hierfür ist ein Planetenreibradgetriebe 17 vorgesehen, welches aus drei im Winkel von 120° um die Spindel 15 angeordnete Reibräder 24 besteht, wie dies in der linken Figurenhälfte von Fig. 4 dargestellt ist. Diese als Planetenräder ausgebildete Reibräder 24 werden von der Schwungscheibe 18 angetrieben. die die Reibräder konzentrisch umgibt, wobei die Reibräder 24 gleichzeitig als Führung für die Schwungscheibe und zur Übertragung der Antriebskraft auf die Spindel dienen. Die Schwungscheibe 18 ragt radial in einen Ringspalt 25 hinein, der unterhalb des Standrohres durch Bildung eines Absatzes entsteht. Das Standrohr 13 selbst wird durch die nach innen versetzte Bolzenaufhängung 26 getragen.

Die drei Reibräder 24 laufen auf einem nicht näher dargestellten Kugellager und sind mittels den Befestigungsbolzen 27 mit dem Grundgestell 19 mittels der Schraubverbindung 28 verbunden.

Mindestens einer der Befestigungsbolzen 27 ist als Exzenter ausgeführt, so daß das Spiel zwischen den Reibrädern 24 und der Schwungscheibe 18 eingestellt werden kann. Die Reibräder 24 sind als sog. "W-Räder" ausgebildet, so daß die Schwungscheibe 18 in dem V-förmigen mittleren Bereich geführt ist.

Der Antrieb der Spindel 15 erfolgt über ein Tellerräderpaar 29, welches unmittelbar mit den Reibrädern 24 in Eingriff steht.

Eine spielfreie Kraftübertragung zwischen Tellerräder 29 und Reibräder 24 wird mittels Tellerfedern 31 bewirkt. Die Fixierung erfolgt mittels Mutter mit Sicherungsscheibe 30. Die Lagerung der Spindel 15 erfolgt im unteren Bereich ausschließlich über das Tellerräderpaar 29 in den drei Reibrädern 24. Die Spindelmutter 16 hat eine kardanische Aufhängung, zum Ausgleich von Toleranzen. In Fig. 4, rechter Teil ist die Befestigung der kardanisch aufgehängten Spindetmutter dargestellt. Die Befestigungsbolzen 32 der Spindelmutter 16 mit dem Hubrohr 12 sowie ein nicht weiter dargestellter Befestigungsbolzen 33 zur Befestigung der kardanischen Aufhängung mit der Spindelmutter 16 selbst, sind im Schnitt dargestellt. Die kardanische Aufhängung ist mit 34 bezeichnet.

Die Spindelmutter 16 läuft im unteren Bereich gegen einen Anschlag 35. Dieses Auflaufen der Spindelmutter auf den Anschlag muß gewähdeistet sein, bevor das Hubrohr 12 ganz unten aufläuft, da sonst zerstörerische Kräfte im Bereich Kardanaufhängung-Spindel - unteres Tellerrad - Reibrad - eintreten würden.

Ein zusätzliches Kugellager 36 dient als Auflage für die Gasfeder 20, die hierdurch beim Drehen des Tisches keine Querkräfte auf die Gasfederkolbenstange erfährt.

In der Fig. 3 und 4 ist weiterhin die Führung des Hubrohrs 12 gegenüber dem Standrohr 13 mittels der Rollenführung 14 dargestellt.

Diese Rollenführung 14 besteht aus jeweils drei in einen Winkel von 120° angeordneten Polyamidrollen 37, die in zwei Ebenen 38, 39 angeordnet sind. Die Verbindung der sechs Rollen 37 geschieht über den Rollenkäfig 40, 42, die Lagerung der Rollen 37 geschieht mittels Durchgangsbotzen 41.

Erfindungsgmäß sind die Rollen 37 in ihren Abmaßen so messen, daß das Hubrohr gegenüber dem Standrohr über den gesamten Toleranzbereich hinaus verspannt ist. Hierdurch kann ohne weitere Bearbeitung der Rohre eine leichtgängige, spielfreie Führung erreicht werden, d. h. es brauchen nur Präzisions-Stahlrohre als Hubrohr bzw. Standrohr verwendet werden, die keiner weiteren spanabhebende Bearbeitung unterzogen werden müssen. Durch diese spielfreie Bemaßung der Polyamidrollen 37 sind zwar hohe radiale Kräfte zwischen dem Hubrohr und Standrohr vorhanden. Die axialen Kräfte sind dennoch gering, da z. B. auch ein Kraftfahrzeug mit einem Auflagegewicht von einer Tonne senkrecht zu dieser Kraftrichtung leicht bewegt werden kann.

Die Auslegung der Gasdruckfeder 20 wird derart bemessen, daß das Gewicht der Tischplatte 11 einschließlich des Hubrohres 12 im Gleichgewicht gehalten wird, damit mittels der Schwungscheibe 18 die Auf- und Abbewegung der Tischplatte 11 mit gleichem minimalem Kraftaufwand ermöglicht wird.

Das alternative Ausführungsbeispiel nach Fig. 2 ist in den Figuren 5 und 6 in weiteren Einzelheiten dargestellt, wobei in Fig. 5 die linke Zeichnungshälfte eine Ausführungsvariante 5a, die rechte Zeichnungshälfte eine Variante 5b beinhaltet. In Fig. 6 ist eine Draufsicht der Fig. 5 dargestellt, wobei die linke Figurenhälfte den Antrieb des Planeten-Reibradgetriebes, die rechte Figurenhälfte den Aufbau der Rollenführung zeigt. In den Figuren 5 und 6 sind ebenfalls gleiche Bezugszeichen für gleiche Teile wie in den vorhergehenden Figuren angegeben.

Ergänzend zu den Darstellungen der vorhergehenden Figuren ist in der linken Figurenhälfte (Fig. 5a) im oberen Bereich ein loses Lager 43 mit Verdrehsicherung vorgesehen. Die rechte Figurenhälfte (Fig. 5b) zeigt eine starre Verbindung 44 des inneren Federführungsrohres 23 zum Standrohr 13 und zur Tischplatte 11.

Im Falles des losen Lager 43 (Fig. 5a) reicht es zum Ausgleich von Toleranzen aus, daß eine feste Spindelmutter 16a verwendet wird. Dagegen ist es bei starrer Verbindung 44 gemäß Ausführung nach Fig. 5b zweckmäßig, daß die Spindelmutter 16 als Mutter mit kardanischer Aufhängung 34 ausgebildet ist, um Toleranzen der einzelnen Bauteile sowie Maßverschiebungen beim Bewegungsablauf auszugleichen. Die kardanische Aufhängung sowie das Axialspiel dient jedoch insbesondere zum Ausgleich von Fertigungstoleranzen.

In der Fig. 5a ist weiterhin eine zusätzliche Spindelführung 45 vorgesehen, die dazu dient, daß die Spindel in der oberen Stellung nicht ausknicken kann. Weiterhin ist in der Fig. 5 ein oberer Anschlag 46 für die Spindelmutter 16 dargestellt. Die Fig. 6 enthält in der linken Figurendarstellung im übrigen die Ausführungsvariante 5a, in der rechten Darstellung die Ausführungsvariante 5b. Hier ist insbesondere die feste Spindelmutter 16a sowie die Spindelmutter mit kardanischer Aufhängung im Vergleich dargestellt.

Die Erfindung ist nicht auf das dargestellte und beschriebene Ausführungsbeispiel besdltänkt.

## Patentansprüche

1. Einrichtung zur stufenlosen Höhenverstetlung von Tischen, Stühlen o. dgl., mit einem äußeren Standrohr und einem inneren Hubrohr, die gegeneinander mittels einer Rollenführung und eines Spindelantriebs axial verschiebbar sind, dadurch gekennzeichnet, daß der mittig angeordnete Spindelantrieb (15) in seinem unteren Bereich ein Planeten-Reibradgetriebe (17) aufweist, welches mittels einer auf die Planetenräder (24) von außen einwükenden Schwungscheibe (18) antreibbar ist.

2. Einrichtung nach Anspruch 1, dadurch gekennzeichnet, daß das Planeten-Reibradgetriebe (17) aus drei im Winkel von 120° an den Spindelantrieb (15) angeordneten Reibrädern (24) besteht, die mit einem Tellerradpaar (29) des Spindelantriebs (15) in Eingriff stehen und daß die Schwungscheibe (18) die Reibräder (24) konzentrisch umschließt und von diesen geführt und gelagert ist.

3. Einrichtung nach Anspruch 1 oder 2, dadurch gekennzeichnet, daß der Spindelantrieb (15) mit dem Hubrohr (12) über eine kardanisch aufgehängte Spindelmutter (16, 34) verbunden ist.

4. Einrichtung nach Anspruch 1, dadurch gekennzeichnet, daß die Rollenführung (141 zwischen Standrohr (13) und Hubrohr (12) aus jeweils drei in einem Winkel von 120° angeordneten Kunststoffrollen (37) vorzugsweise aus Polyamid besteht, die in einer oberen Ebene (38) und einer unteren Ebene (39) in einem Rollenkäfig (40,42) angeordnet sind.

5. Einrichtung nach Anspruch 4, dadurch gekennzeichnet, daß als Standrohr (13) und als Hubrohr (12) unbearbeitete Präzisions-Stahlrohre Verwendung finden, wobei der Durchmesser der Rollen (37) der Rollenführung (14) zwischen den Rohren (12, 13) derart bemessen ist, _{d}aß die Rohre (12, 13) über ihren Toleranzbereich hinaus verspannt sind.

6. Einrichtung nach einem oder mehreren der vorhergehenden Ansprüche, dadurch gekennzeichnet, daß das Gewicht von Tischplatte (11) o. dgl. und Hubrohr (12) mittels einer Gasdruckfeder (20) oder einer Schraubenfeder (21) zwischen unterem Bereich der Höhenverstelleinrichtung und Tischplatte kompensierbar ist, wobei die Schraubenfeder (21) von einem inneren (23) und einem äußeren (22) Schraubenführungsrohr geführt ist.

## Claims

1. Device for the infinitely variable vertical adjustment of tables, chairs or the like, having an outer upright tube and an inner lifting tube which can be displaced axially with respect to one another by means of a roller-bearing guideway and a spindle drive, characterized in that, in its lower region, the centrally arranged spindle drive (15) has an epicyclic friction wheel gear (17) which can be driven by means of a disc flywheel (18) acting from outside on the planet wheels (24).

2. Device according to Claim 1, characterized in that the epicyclic friction wheel gear (17) comprises three friction wheels (24) which are arranged at an angle of 120° around the spindle drive (15) and are in engagement with a recessed wheel pair (29) of the spindle drive (15), and in that the disc flywheel (18) surrounds the friction wheels (24) concentrically and is guided and supported by these.

3. Device according to Claim 1 or 2, characterized in that the spindle drive (15) is connected to the lifting tube (12) via a gimbal-mounted spindle nut (16, 34)

4. Device according to Claim 1, characterized in that the roller-bearing guideway (14) between upright tube (13) and lifting tube (12) in each case comprises three plastic rollers (37), preferably of polyamide, which are arranged at an angle of 120° and are arranged in an upper plane (38) and a lower plane (39) in a roller cage (40, 42).

5. Device according to Claim 4, characterized in that unmachined precision steel tubes are used as upright tube (13) and as lifting tube (12), the diameter of the rollers (37) of the roller-bearing guideway (14) between the tubes (12, 13) is dimensioned such that the tubes (12, 13) are stressed beyond their tolerance range.

6. Device according to one or more of the preceding claims, characterized in that the weight of table top (11) or the like and lifting tube (12) can be compensated by means of a gas-filled spring (20) or a coil spring (21) between the lower region of the vertical adjustment device and the table top, the coil spring (21) being guided by an inner (23) and an outer (22) coil guide tube.

## Revendications

1. Dispositif pour le réglage continu en hauteur de tables, sièges ou analogues, comportant un montant tubulaire externe et un montant tubulaire interne, qui sont axialement déplaçables l'un par rapport à l'autre au moyen d'un guidage à rouleaux et d'une commande d'arbre, caractérisé en ce que la commande d'arbre (15) disposée de façon centrale présente, dans sa région inférieure, un engrenage à friction planétaire (17), lequel peut être entraîné au moyen d'un disque volant (18) agissant de l'extérieur sur les roues planétaires (24).

2. Dispositif selon la revendication 1,
caractérisé en ce que l'engrenage à friction planétaire (17) est constitué de trois roues à friction (24) angulairement espacées à 120° autour de la commande d'arbre (15), qui sont en engagement avec une paire de disques (29) de la commande d'arbre (15), et en ce que le disque volant (18) entoure de façon concentrique les roues à friction (24) qui le guident et dans lequel elles sont logées.

3. Dispositif selon la revendication 1 ou 2, caractérisé en ce que la commande d'arbre (15) est reliée au montant tubulaire interne (12) par l'intermédiaire d'un écrou (16, 34) suspendu à la Cardan.

4. Dispositif selon la revendication 1,
caractérisé en ce que le guidage à rouleaux (14) entre le montant tubulaire externe (13) et le montant tubulaire interne (12) est constitué d'à chaque fois trois rouleaux (37), de matière synthétique, de préférence du polyamide, angulairement espacés de 120°, qui sont disposés dans une cage à rouleaux (40, 42) dans un plan supérieur (38) et un plan inférieur (39).

5. Dispositif selon la revendication 4,
caractérisé en ce que des tubes d'acier de précision non usinés sont utilisés comme montant tubulaire externe (13) et montant tubuiaire interne (12), le diamètre des rouleaux (37) du guidage à rouleaux (14) entre les tubes (12, 13) étant tel que les tubes (12, 13) sont maintenus en tenant compte de leur marge de tolérance.

6. Dispositif selon une ou plusieurs des revendications précédentes,
caractérisé en ce que le poids du dessus de table (11) ou analogue et du montant tubulaire interne (12) peut être compensé au moyen d'un ressort à pression de gaz (20) ou d'un ressort à boudin (21) entre la zone inférieure du dispositif de réglage en hauteur et le dessus de table, le ressort à boudin (21) étant guidé par un tube de guidage interne (23) et un tube de guidage externe (22).
